# EUROPÄISCHE PATENTSCHRIFT

(11) **EP 1 819 489 B1**
(45) Veröffentlichungstag und Bekanntmachung des Hinweises auf die Patenterteilung: **23.10.2013**
(21) Anmeldenummer: 05789890.0
(22) Anmeldetag: 26.08.2005
(51) Int. Cl.: B26D 7/06

(54) **VORRICHTUNG UND VERFAHREN ZUM PORTIONIEREN**
PORTIONING DEVICE AND METHOD
DISPOSITIF ET PROCEDE DE DIVISION EN PORTIONS

(30) Priorität: 30.08.2004 DE 102004041915
(43) Veröffentlichungstag der Anmeldung: 22.08.2007
(73) Patentinhaber: Völkl, Thomas, 83052 Bruckmühl (DE)
(72) Erfinder: Völkl, Thomas, 83052 Bruckmühl (DE)
(74) Vertreter: Alber, Norbert
(86) Internationale Anmeldenummer: PCT/EP2005/009248
(87) Internationale Veröffentlichungsnummer: WO 2006/024467

(56) Entgegenhaltungen:
- EP-A- 0 306 012
- WO-A-03/064123
- FR-A- 1 271 402
- US-A- 6 045 071
- US-A1- 2004 156 965

## Beschreibung

Die Erfindung betrifft eine Vorrichtung sowie ein Verfahren zum gewichtsgenauen Portionieren.

### II. Technischer Hintergrund

Großhandel und Großverbraucher im Lebensmittelbereich, insbesondere Großküchen, Catering-Services, Restaurantketten und ähnliche wünschen, dass vor allem die teueren Lebensmittel wie Fisch und Fleisch, dass die hiervon zur Verfügung gestellten Scheiben bzw. mehrere Scheiben umfassenden Portionen immer das gleiche Gewicht besitzen, wobei möglicherweise nur eine Gewichtstoleranz von ± 3% zugelassen wird, z. B. bei Frischfleisch zum Verkauf in Selbstbedienungs-Einzelhandel mit 500g Soll-Gewicht.

Das Abtrennen einer Scheibe mit einem bestimmten vorgegebenen Soll-Gewicht von einem großen Muskelstrang aus Fisch oder Fleisch, der einerseits eine inhomogene Konsistenz besitzt und andererseits eine jeweils unterschiedliche Form und Größe, bereitet vor allem im automatisierten Betrieb, bei dem die Erzeugung von z.B. 200 Scheiben pro Minute gefordert wird, erhebliche Probleme.

Bekannt sind hierfür Portioniervorrichtungen und entsprechende Verfahren, bei denen davon ausgegangen wird, dass übereinstimmende Volumina desselben Fleischstückes oder Fischstückes auch das annährend gleiche Gewicht besitzen. Davon ausgehend wird mit dem Schneidgut, welches ja zumindest in Maßen verformbar ist, eine Portionier-Kammer mit vorgegebenen Abmessungen und Volumen vollständig gefüllt und anschließend durch einen Trennschnitt unmittelbar an der offenen Seite der sacklochförmigen Portionier-Kammer eine Scheibe vom Schneidgut abgetrennt.

Zur Automatisierung dieses Vorganges wird das strangförmige Schneidgut in einem vorne offenen und hinten durch einen längsbeweglichen Pressstempel verschlossenen Formrohr, welches in Längsrichtung einen konstanten Querschnitt besitzt, eingelegt und durch Vorwärtsschieben des Pressstempels so verpresst, dass daraus ein kürzerer Strang mit gleich bleibendem Querschnitt entsprechend dem Querschnitt des Formrohres entsteht.

Aus diesem Formrohr wird mittels des Pressstempels der Strang aus Schneidgut aus dem vorderen Ende heraus in die sich in der Regel unmittelbar anschließende Portionier-Kammer hineinverlagert, eine Scheibe abgeschnitten, und so fort.

Dabei treten noch eine Vielzahl von Problemen auf, die eine vollständig exakte Einhaltung des Ist-Gewichtes verhindern oder erschweren, die jedoch von den Fleisch- bzw. Fischverarbeitern angestrebt wird, um deren Wareneinsatz zu minimieren und die Gewinnspannen zu sichern.

Ein Problem besteht darin, dass innerhalb eines Schneidgutes von einem immer gleichem spezifischen Gewicht ausgegangen wird, welches für die einzelnen Schneidgut-Gattungen, also zum Beispiel verschiedene Muskelstränge von verschiedenen Schlachttieren, manuell vorgegeben bzw. gespeichert sind.

Abhängig von dem beim Portioniervorgang in der abzutrennenden Scheibe vorherrschenden Druck sowie der Zusammensetzung aus Fett bzw. Wasser bzw. Porigkeit bzw. Anteil der Muskelfaserarten ist dies jedoch nicht immer zutreffend.

Des weiteren kann in der Praxis nicht immer eine 100%-ige Füllung der PortionierKammer mit Schneidgut, vor allem nicht in der gewünschten kurzen Füllzeit, sichergestellt werden, und trotz der bereits bekannten Unterdruck-Beaufschlagung in z.B. der Portionier-Kammer, die selbst wiederum Probleme durch Verschmutzung der Unterdruckleitungen mit Schneidgut-Resten etc. aufwirft.

Weiterhin weichen die Druck- und Reibungsverhältnisse zwischen Schneidgut und dem umgebenden Bauteil erheblich voneinander ab, wenn man das vordere Ende des Formrohres bzw. der Portionier-Kammer einerseits mit dem hinteren Ende des Formrohres, wo das Schneidgut mittels des Pressstempels zur Vorverformung bzw. Vorverpressung und zum Vorschieben in die Portionier-Kammer beaufschlagt wird, vergleicht.

Auch die Prozessgeschwindigkeit, die für den Verarbeiter von großer Bedeutung ist, ist bei Verwendung immer dergleichen Portionier-Kammer hintereinander durch Befüllen, Abtrennen, Entleeren und Neubefüllen nicht optimal. Dies wurde versucht durch Wechselkammern zu verbessern, die dann jedoch den Nachteil eines nicht veränderbaren Volumens aufwiesen.

In diesem Zusammenhang ist zunächst aus der französischen Patentschrift FR 1271402 eine Pressvorrichtung bekannt, bei der ein Fleischstück sowohl in Längsals auch in Querrichtung in einer Form verpresst werden kann.

Des weiteren sind Schneidvorrichtungen bekannt, bei denen ein vorverpresstes Fleischstück zusätzlich in Scheiben oder in Würfel aufgeschnitten wird.

So ist aus dem US-Patent US 6045071 eine Schneidvorrichtung bekannt, bei der das umfänglich geschlossene oder rinnenförmig offene Formrohr längsverpresst und vorwärtsgeschoben wird und von einem Messer am vorderen Ende Scheiben abgetrennt werden, die in Würfel zerfallen aufgrund eines vorgeordneten Messergatters zum Erzeugen der Längsstränge.

Hinter dem Messer fallen die Würfel lose herab.

Weiterhin ist aus der PCT-Anmeldung WO 03/064123A1 eine Schneidvorrichtung bekannt, bei der die abgetrennten Scheiben des Fleischstückes in einer dem Formrohr bezüglich des Messers gegenüberliegenden Portionierer aufgenommen werden, dessen Boden durch einen zum Längspressstempel gegenüberliegenden Gegenstempel gebildet wird, der schrittweise zurückgezogen wird, so dass zum Ende des Aufschneidvorganges das gesamte aufgeschnittene Fleischstück in diesem Portionierrohr liegt.

Als nächstreichender Stand der Technik zeigt die US-Patentanmeldung US 2004/0156965 eine Schneidvorrichtung, bei der jede einzelne abgetrennte Scheibe nach dem Abtrennen mittels Wegschwenken der Portionierkammer, in der sie sich befindet, entfernt wird. Auf der Formrohrseite wird das Fleischstück dabei sowohl in Längs- als auch in Querrichtung verpresst. Aus diesem Dokument sind die Merkmale des Oberbegriffs der Ansprüche 1 und 12 bekannt.

Aus der europäischen Patentanmeldung EP 0306012 A2 ist bekannt, daß im Pressstempel, der auf das hintere Ende des Fleischstückes drückt, ein Druckschalter integriert ist, der den auf das hintere Ende des aufzuschneidenden Fleischstückes aufgebrachten Druck misst.

### III. Darstellung der Erfindung

### a) Technische Aufgabe

Es ist daher die Aufgabe gemäß der Erfindung, ein Verfahren sowie eine Vorrichtung zur Verfügung zu stellen, die trotz hoher Prozessgeschwindigkeit und geringer Störungsanfälligkeit die Abweichung des Soll-Gewichts der Scheiben bzw. Scheiben-Portionen vom Ist-Gewicht so gering wie möglich hält.

### b) Lösung der Aufgabe

Diese Aufgabe wird durch die Ansprüche 1 und 12 gelöst. Vorteilhafte Ausführungsformen ergeben sich aus den Unteransprüchen.

Insbesondere durch die zweiteilige Ausbildung des Formrohres als Rinne und darin einfahrbaren Seitenstempel wird einerseits das Einlegen des Schneidgutes in das Formrohr erleichtert, andererseits könnte der Querschnitt des Formrohres an den Querschnitt des Schneidgutes weitestgehend angenähert werden, bevor mittels des Pressstempels das Schneidgut in Längsrichtung im Formrohr vorverpresst wird. Dadurch wird die Querverformung des Schneidgutes minimiert, das Schneidgut also geschont, und damit sowohl die Gewichtshaltigkeit als auch Formhaltigkeit der abzutrennenden Scheiben verbessert.

Da die Querschnittskontur des Pressstempels mit dem freien Querschnitt im Formrohr zusammenpassen muss, welches es verschließen soll, werden für den Seitenstempel definierte, abgestufte Querpositionen vorgegeben, die er ausschließlich anfahren kann, und für die sich so ergebenden freien Querschnitte im Formrohr werden spezifische, unterschiedlich große Pressstempel zur Verfügung gestellt oder ein in seiner Kontur anpassbarer Pressstempel.

Es müssen analog zu dem angewendeten freien Querschnitt im Formrohr und damit dem Querschnitt des Pressstempels auch im Portioniermodul eine Portionier-Kammer mit entsprechendem Querschnitt und ggf. entsprechendes Schneidrohr zur Verfügung gestellt werden, da in aller Regel der Querschnitt der Portionier-Kammer identisch mit dem des Formrohres sein muss.

Im Folgenden wird jedoch vom Vorhandensein und der Verwendung einer Portionier-Kammer, in welche das vordere Ende des Schneidgutes hineingeschoben wird, und deren vom Schneidgut vollständig ausgefülltes Volumen die abzutrennende Scheibe vorgibt, ausgegangen, sofern nichts anderes ausgesagt wird.

Das Gewicht der nachfolgend erzeugten Scheibe in Abhängigkeit vom festgestellten Ist-Gewicht der vorhergehenden Scheiben zu optimieren ist jedoch nur möglich, wenn erfindungsgemäß zu diesem Zweck während der Verarbeitung der Druck in oder nahe an dem abzutrennenden Teil des Schneidguts verändert werden können, beispielsweise durch Veränderung der Presskraft des Pressstempels, vor allem aber durch Veränderung des Volumens der Portionier-Kammer und damit der zu erzeugenden Scheibe:

Zu diesem Zweck wird der Boden der Portionier-Kammer in Vorschubrichtung beweglich als Gegenstempel, welche die Portionier-Kammer abschließt, und ansteuerbar ausgebildet, über eine Strecke, die insbesondere einem Mehrfachen der Soll-Dicke einer Scheibe entspricht.

Letzteres ermöglicht den Zusatzvorteil, nacheinander mehrere Scheiben abtrennen zu können, ohne diese jeweils anschließend sofort aus der Portionier-Kammer entfernen zu müssen. Es werden also die bereits abgetrennten Scheiben mittels des noch ganzen Schneidgutes stufenweise weiter in die Portionier-Kammer hinein verschoben und abgetrennt, und im gleichen Maß stufenweise der Gegenstempel weiter zurückgezogen, um hierfür das nötige Volumen zu schaffen. Dies ist über eine ganze Anzahl von Scheiben hinweg möglich, insbesondere über das ganze Schneidgut hinweg, da sich der Effekt, dass innerhalb eines Schneidgutes unterschiedlich elastische Bereiche, also Muskelfaserarten vorhanden sind, und sich dementsprechend unterschiedlich nach dem Abtrennen verhalten und ausdehnen, erst über die Anzahl der Scheiben aufsummiert nachteilig auf die neu abzutrennende Scheibe auswirken kann.

Vor allem wenn wie erwähnt das gesamte Schneidgut nacheinander in Scheiben aufgeschnitten in die Portionierkammer weitergeschoben wird, so dass dort zum Schluss das gesamte Schneidgut aufgeschnitten in der Portionierkammer vorliegt, lässt sich damit eine besonders einfache und kostengünstige Maschine erstellen, indem kein Vorrichtungsteil benötigt wird, der unmittelbar nach dem Abtrennen einer Scheibe diese mit Hilfe der Portionierkammer aus dem Schneidbereich heraus verlagert und abtransportiert, und eine neue leere Portionierkammer an der Schneidposition zur Verfügung stellt.

Dieser Vorrichtungsteil muss sehr schnell und sehr präzise funktionieren, was einen hohen mechanischen Aufwand und damit einen hohen Kostenanteil der Gesamtvorrichtung ausmacht.

Darauf kann verzichtet werden, wenn die Entleerung der Portionierkammer erst nach Aufschneiden des gesamten Schneidgutes einmalig erledigt werden muss.

Damit dies nicht unbedingt in sehr kurzer Zeit erfolgen muss, sind vorzugsweise pro Maschine zwei Portionierkammern und damit Portionierrohre als auch vorzugsweise zwei Formrohre vorhanden, die zwischen zwei Positionen, nämlich der Schneidposition zum Schneiden des Schneidgutes und einer davon beabstandeten Ausstoßposition, hin und her verlagerbar, insbesondere hin und her verschiebbar, sind.

Dadurch ist es möglich, die gefüllte Portionierkammer, die bei Ausbildung mit einem Seitenstempel ab Entfernen des Seitenstempels nur noch eine Portionier-Rinne ist, aus der Arbeitsposition in die Ladeposition zu verbringen, um sie dort entweder manuell oder mit Hilfe eines axial wirkenden Schiebers zu entleeren.

Hierfür steht relativ viel Zeit zur Verfügung, denn inzwischen wird die andere leere Portionierkammer in Arbeitsposition gebracht, und ein erneuter Schneidzyklus beginnt.

Ebenso kann während des Schneidens des Schneidgutes, welches sich in einem ersten Formrohr befindet, ein daneben in der Ausstoßposition befindliches zweites Formrohr bereits mit neuem Schneidgut gefüllt werden.

Wann innerhalb des Zeitfensters, welches für das Aufschneiden eines Schneidgutes benötigt wird, das neue Beladen des zweiten Formrohres bzw. das Entladen des zweiten Portionierrohres erfolgt, kann vom Bediener gewählt werden, so dass ein zeitlicher Puffer auch für andere Tätigkeiten gegeben ist, und beispielsweise mehrere solcher Maschinen von einem einzigen Bediener bedient werden können.

Das aufgeschnittene Schneidgut kann auf einem Förderband abtransportiert oder in Wannen zwischengelagert und anschließend manuell, halbautomatisch oder vollautomatisch portioniert und weiterverarbeitet werden.

Eine solche Maschine ist dann besonders kostengünstig herzustellen, wenn dabei die einander entsprechenden Einzelteile wie Formrohr und Portionierkammer, Formrohr-Rinne und Portionier-Rinne, die jeweiligen Querstempel und/oder Pressstempel und Gegenstempel, identisch ausgebildet sind, so dass eine Maschine mit zwei oder auch mehr Paaren von Formrohr und Portionierrohr aus jeweils gleichen Einzelteilen aufgebaut werden kann.

Durch die mögliche Feinpositionierung des Gegenstempels ist es nun jedoch auch möglich, das Volumen der Portionier-Kammer für jede neu abzutrennende Scheibe neu einzustellen, je nachdem, wie sich bei den zuvor gemessenen Ist-Gewichten der abgetrennten Scheiben die Abweichung vom Soll-Gewicht dargestellt hat.

Insbesondere ist es auf diese Art und Weise auch möglich, nicht nur das Soll-Gewicht einzelner Scheiben genau einzuhalten, sondern auch das Soll-Gewicht von Portionen, die mehrere Scheiben umfassen sollen, da sich hierbei nicht mehr wie in der Vergangenheit die Soll-/Ist-Abweichungen der einzelnen Scheiben addieren, sondern konkret kurz vor Ende der Fertigstellung der Portion durch Verwiegen z.B. der einzelnen Scheiben die Differenz des Ist-Gewichts vom Soll-Gewicht in der Summe bekannt ist und durch die eine oder mehrere letzten Scheiben ausgeglichen bzw. in der gewünschten Weise gesteuert werden kann, beispielsweise durch Anfahren des Ist-Gewichts der Gesamtportion an der unteren Grenze des zulässigen Toleranzbereiches.

Dies ist besonders einfach möglich, wenn eine aus z. B. 6 Scheiben bestehende Portion, deren Soll-Gewicht vorgegeben ist, auf zwei Teilportionen, beispielsweise 2 x 3 Scheiben oder 1 x 5 Scheiben und 1 x 1 Scheibe, aufgeteilt wird, indem die Teilportionen mit mehreren Scheiben durch hintereinander abtrennen, jedoch aufnehmen hintereinander in der Portionier-Kammer, hergestellt werden, und nach Ermittlung des Ist-Gewichts der ersten Teilportion die letzte Teilportion entsprechend genau hinsichtlich des Soll-Gewichts und damit auch Ist-Gewichts vorgegeben werden kann mittels entsprechender Einstellung der Längsposition des Gegenstempels.

Es empfiehlt sich eine parallelogrammförmige Querschnittskontur des Formhohlraumes, insbesondere mit abgerundeten Ecken, und einem großen Eckwinkel von 120° - 150°.

Dies bietet zum einen den Vorteil, dass mittels Rinne und darin quer verfahrbarem Querstempel das Volumen verändert werden kann, indem der Querstempel eine der Seiten des Parallelogramms bildet und verschoben wird in Richtung der beiden angrenzenden Parallelogramm-Seiten.

Andererseits bietet dies den Vorteil, dass bei dieser Querschnittsform das typische Schneidgut in Form eines Schweinelachses noch zu dieser Querschnittsform verpresst werden kann, und dennoch eine Form vorliegt, in der auch das Schneiden gleichmäßiger würfelförmiger Körper möglich wird.

Vorzugsweise wird für diesen Ablauf die Steuerung von Pressstempel und Gegenstempel eine genau synchrone Bewegung dieser beiden Stempel zulassen, oder gar eine mechanische Kopplung der beiden Stempel, vorzugsweise entkuppelbar, vorgesehen sein.

Insbesondere kann mit Hilfe der Steuerung der Pressstempel jeweils nach dem Abtrennen einer Scheibe zurückgezogen werden und damit das Schneidgut vom Druck in Vorwärtsrichtung entlastet werden, bevor die abgetrennte Scheibe entfernt wird, beispielsweise durch Wegbewegen der Portionierkammer, um ein zu diesem Zeitpunkt unerwünschtes Austreten des Schneidgutes nach vorne aus dem Formhohlraum zu vermeiden.

Ein vierter Vorteil des längsbeweglichen Gegenstempels besteht darin, beim Vorwärtsschieben des Fleischstranges und analoge Rückwärtsbewegung des Gegenstempels zum Zwecke des Füllens der Portionier-Kammer beide zusammen zunächst über die Soll-Dicke hinweg um eine geringe Strecke hinweg zu verfahren und anschließend Gegenstempel und Schneidgut, gegebenenfalls auch den Pressstempel, wieder entgegen der Vorschubrichtung soweit zurück zu verfahren, bis der Gegenstempel die Soll-Position im Portionier-Hohlraum erreicht hat. Dies kann helfen, einen für die Portionier-Kammer vorgegebenen Soll-Druck definiert durch den Gegenstempel aufzubringen, da trotz wesentlicher Unkomprimierbarkeit des Schneidgutes der Druck am vorderen Ende des Schneidgutes unter Umständen von den durch den Pressstempel aufgebrachten Druck stark abweichen kann aufgrund der dazwischen auftretenden Reibung zwischen Schneidgut und Formrohr etc.

Zu diesen und weiteren Zwecken ist eine Druckmessung im Portionier-Hohlraum vorgesehen sein, beispielsweise indem der Druck bzw. die Presskraft des Gegenstempels gemessen wird.

Zum einen hängt die Korrelation zwischen Volumen und darin aufgenommenem Gewicht vom spezifischen Gewicht des Schneidgutes, und dieses zwar geringfügig aber nicht völlig unerheblich von dem im Schneidgut herrschenden Druck ab. Zum anderen soll vor bzw. während des Portionierens, also Abschneidens der Scheibe, der Druck in der Portionier-Kammer zwischen vorgegebenen Grenzen liegen, da ein zu geringer Druck im Schneidgut auf unvollständige Füllung der Portionier-Kammer schließen lässt und ein zu hoher Druck die innere Struktur des Schneidgutes schädigen kann.

Um den vor Beginn des Schneidvorganges vorherrschenden Druck im Schneidgut während des Schneidvorganges durch das eindringende Messer und dessen Volumenverdrängung nicht zu erhöhen, andererseits jedoch auch nicht abzusenken, und dadurch die Formhaltigkeit und Gewichtsgenauigkeit der abzutrennenden Scheibe zu reduzieren, besteht das Ziel darin, diesen vor Beginn des Schneidvorganges herrschenden Drucks auch während des Schneidvorganges möglichst konstant zu halten.

Um dies zu erreichen, wird die durch das eindringende Portionier-Messer erfolgende Volumenverdrängung ausgeglichen durch einen im gleichen Maß, also insbesondere zunehmend und nicht schlagartig, zurückgezogenen Gegenstempel, was die Konstanthaltung des Druckes wie zu Beginn des Schneidvorganges ermöglicht.

Vor allem um bei dem Vorverpressen des Ausgangs-Schneidgutes zu einem definiert geformten Strang im Formrohr nicht dieses plattenförmige Portionier-Messer den Druck in Längsrichtung durch das Schneidgut, erzeugt durch den Pressstempel, aufnehmen zu lassen, wird vorzugsweise in Vorschubrichtung stromaufwärts des Portionier-Messers eine quer in den Vorschubweg einbringbare, stabile Vorpressplatte, die den Form-Hohlraum ebenfalls dicht nach vorne verschließt, vorgesehen.

Nach erfolgtem Vorformen und Vorverpressen des Schneidgutes, welches mit einem höheren Druck als beim nachfolgenden Vorschieben und Portionieren, nämlich mit in der Regel 1,0 bar bis 6,0 bar gegenüber einem Druck in der Portionier-Kammer beim Portionieren von nur 0,2 bar bis 1,0 bar geschieht, wird die Vorpressplatte in Querrichtung aus dem Vorschubweg herausbewegt und das Schneidgut in Vorschubrichtung bewegt für das Portionieren.

Pressstempel und/oder Gegenstempel werden in der Regel durch einen konventionellen Stempelantrieb, beispielsweise einen Hydraulikzylinder oder einen elektrischen Antrieb oder ähnliches angetrieben, wobei sich vorzugsweise nur fluchtend zum Vorschubweg jeweils eine solche Antriebseinheit befindet, bei mehreren auf einem Revolver oder einer Querverschiebeeinheit vorhandenen Portionier-Platten bzw. Formrohren.

Zusätzlich oder stattdessen kann der Gegenstempel auch mittels Federvorspannung betätigt sein und/oder trotz seiner Verstellbarkeit in Längsrichtung auf seiner Rückseite mit Druckluft beaufschlagbar sein, die anschließend für das Auswerfen der abgetrennten Scheibe aus der Portionier-Kammer verwendet werden kann.

Um das Auswerfen der abgetrennten Scheibe aus der Portionier-Kammer zusätzlich zu erleichtern sind mehrere Möglichkeiten vorgesehen.

Zum einen Druckluft-Auslässe in der Pressfläche des Gegenstempels, ggf. auch ein Ringspalt zwischen dem Außenumfang des Gegenstands und der Innenumfangsfläche der Portionier-Kammer, um das Lösen der abgetrennten Scheibe von der Portionier-Kammer herbeizuführen.

Dabei wird das axiale Herausbewegen der Scheibe aus der Portionier-Kammer in der Regel durch Vorwärtsschieben des Gegenstempels in Richtung und vorzugsweise bis zur Öffnung der Portionier-Kammer bewirkt. Dort wird die Bewegung des Gegenstempels möglichst schlagartig gestoppt, um das Ablösen der Scheibe durch deren kinetische Energie zu unterstützen, was weiterhin gefördert werden kann durch Öffnen von Druckluft-Auslässen in z. B. der Pressfläche des Gegenstempels zum Ablösen der Scheiben kurz vor Erreichen dieser Position.

Durch die Feineinstellung des Soll-Gewichtes der Scheibe, z. B. durch die Feineinstellung der Position des Gegenstempels, wird auch eine Minimierung der schlechter verwertbaren Reste eines Fleischstranges etc. nach dem Portionieren möglich:

Indem das Ausgangs-Schneidgut vor oder nach dem Einbringen in das Formrohr verwogen, insbesondere automatisch verwogen, wird, kann - vorzugsweise mittels einer in der Steuerung für die Gesamtmaschine, integrierte Recheneinrichtung - das Soll-Gewicht der einzelnen Scheiben bzw. Portionen im Rahmen deren zulässiger Toleranzwerte so verändert werden, dass unter Berücksichtigung des Ausgangsgewichts und gegebenenfalls unter Berücksichtigung als Erfahrungswert bekannten Schwundes durch in Form von Verschmutzungen durch das Messer oder die Portionier-Platte ausgetragenen Fleischfasern etc. so bestimmt wird, dass von dem Ausgangs-Schneidgut-Gewicht ein möglich geringes, nicht mehr portionierbares Restgewicht verbleibt.

Dieses somit vorher bekannte Restgewicht kann beispielsweise dafür verwendet werden, um - verteilt auf eine Anschnitt-Scheibe und eine Rest-Scheibe oder völlig ohne Rest - für die übrigen, verwertbaren, maßhaltigen Portionen eine saubere Anfangs- und Endfläche zu schaffen.

### c) Ausführungsbeispiele

Ausführungsformen gemäß der Erfindung sind im Folgenden beispielhaft näher beschrieben. Es zeigen:
- Fig. 1:: die gesamte Vorrichtung geschnitten entlang der Vorschubrichtung sowie betrachtet von oben in Vorschubrichtung,
- Fig. 2:: Detaildarstellungen des Formrohres und des Messers,
- Fig. 3:: eine Detaildarstellung des Portioniermoduls,
- Fig. 4:: den Ablauf beim Portionieren,
- Fig. 5:: eine zweite Bauform der Vorrichtung geschnitten entlang der Vorschubrichtung 10,
- Fig. 6:: das aus Rinne und Querstempel bestehende Formrohr bzw. Portionierrohr im Querschnitt in verschiedenen Zuständen, und
- Fig. 7:: eine vergrößerte Detaildarstellung aus Fig. 5 mit Schneidgut.

Figur 1a zeigt entlang des Vorschubweges 10' das funktionale Zusammenwirken der einzelnen Komponenten, nämlich des in diesem Fall unten befindlichen Vorschubmoduls 100 und des darüber angeordneten Portioniermoduls 1 und das dazwischen befindliche Portionier-Messer 4, die jeweils im Längsschnitt durch deren Mitten dargestellt sind, aus Übersichtlichkeitsgründen ohne Befüllung, also ohne Schneidgut.

Statt einer exakt senkrechten Anordnung wie in Figur 1a dargestellt, kann die Anordnung auch geneigt gewählt werden.

Das Vorschubmodul 100 umfasst das oben und unten offene Formrohr 101, welches in Vorschubrichtung 10 gleich bleibenden Innenquerschnitt aufweist und am hinteren, insbesondere unteren, rückseitigen Ende von einem passenden Pressstempel 102 verschlossen wird, der mittels eines Pressstempel-Antriebes 108 in Längsrichtung, also in und entgegen der Vorschubrichtung, im Formrohr 101 beweglich ist und deren Innenvolumen verändern kann.

In Vorschubrichtung 10 danach, also nach oben, schließt sich in diesem Fall an das Formrohr 101 ein Schneidrohr 25 möglichst ohne Lücke (z.B. von einem Anpresszylinder angedrückt) fluchtend an, welches den gleichen Innenquerschnitt aufweist.

Das Schneidrohr 25 dient dazu die im Kreuz zueinander stehenden, in Querrichtungen 11, 11' verlaufenden Messergatter 23 a, b, die jeweils aus mehreren parallel nebeneinander stehenden Messern bestehen, zu führen, indem die einzelnen Messer durch Schlitze der einander gegenüberliegenden Wände des Schneidrohres 25 hindurchtreten und dadurch sich über den gesamten Innenquerschnitt des Schneidrohres 25 hinwegerstrecken, wo sie ja in ihrer Längserstreckung hin und herbewegt werden zum Zerteilen des zunächst noch strangförmigen Schneidgutes in einzelne in Vorschubrichtung 10 verlaufende Streifen.

Unmittelbar vor, also in diesem Fall unterhalb der Messergatter 23 a, b ist eine Vorpressplatte 22 mit einer Verlaufsrichtung quer zur Vorschubrichtung 10 in entsprechenden Schlitzen des Schneidrohres 25 quergeführt, und kann den Innenquerschnitt verschließen oder freigeben mittels des in der Vorpressplatte 22 vorhandenen Loches mit demselben Innenquerschnitt wie das Schneidrohr 25.

Diese Vorpressplatte 22 dient im eingeschobenen, den Querschnitt verschließenden, Zustand dazu, den in das Formrohr 101 in seiner Ausgangsform eingelegten Strang aus Schneidgut beim Vorverformen und Vorpressen entsprechend der verbleibenden Innenkontur des Formrohres in Richtung der vorderen Stirnseite abzustützen, ohne hierdurch die wesentlich weniger stabilen Messer der Messergatter 23 a, b zu belasten. Fehlen die Messergatter 23a, b, ist auch die Vorpressplatte 22 nicht notwendig, da dann direkt gegen das Portioniermodul 1, z.B. gegen dessen Gegenstempel, vorverpresst wird.

Das Portioniermodul 1 umfasst eine sacklochförmige Portionier-Platte 5, deren dem Vorschubmodul 100 gegenüberliegende, also oben liegende, Bodenfläche durch eine den Innenquerschnitt der sacklochförmigen Portionier-Kammer 7 schließenden Gegenstempel 12 gebildet wird, der in Längsrichtung, also in und entgegen der Vorschubrichtung 10, mittels eines Gegenstempel-Antriebes 13 bewegbar ist. Der Innenquerschnitt der Portionier-Kammer 7 entspricht dem des Schneidrohres 25 und des Formrohres 101 und fluchtet mit diesem.

Der aus dem Formrohr 101 mittels des Pressstempels 102 vorwärts, also in Vorschubrichtung 10 nach oben, geschobene Strang aus Schneidgut wird vorwärts geschoben, dabei von den Messern der beiden Schneidgatter in Längsrichtung verlaufende Streifen geschnitten, und beim weiteren Vorschieben bis zur Anlage an den Gegenstempel 12 geschoben, und füllen damit mit ihrem stirnseitigen vorderen Ende auch die Portionier-Kammer 7 in der Portionier-Platte 5 aus. Vorher erfolgt das nach dem Vorverformen im Formrohr, bei dem keine mit Schneidgut ungefüllten Hohlräume im Formrohr-Hohlraum 101 a verbleiben dürfen, nach Herausnehmen der Vorpressplatte 22 aus dem Innenquerschnitt.

In diesem Zustand wird dann das Portionier-Messer 4 in Querrichtung in den Innenquerschnitt eingebracht und durchtrennt dabei den Strang aus Schneidgut und schneidet damit dessen vorderes Ende, nämlich das in der Portionier-Kammer 7 aufgenommene Volumen, in Form einer Scheibe 2 ab, wie in den übrigen Figuren dargestellt.

Der Pressstempel-Antrieb 108 und/oder Gegenstempel-Antrieb 13 müssen dabei schnell und genau bewegbar sein, wobei vor allem die genaue Bewegbarkeit durch einen pneumatischen Antrieb schwierig ist. Stattdessen werden mechanische Antriebe, beispielsweise mittels einer Gewindespindel oder Kugel-Roll-Spindel, bevorzugt, die Schnelligkeit und genaue Positionierbarkeit in sich vereinen. Die beiden Antriebe können getrennt angesteuert, aber auch - elektrisch oder mechanisch - synchronisierbar sein.

In Figur 1a ist ferner die Transportvorrichtung 50 in Form einer Förderbandes zum Abtransportieren der portionierten Scheiben oder Würfel dargestellt, sowie die Revolver-Antriebe 6a und 106a für das Drehen des Portionier-Revolvers 6, indem sich die Portionier-Platten 5 befinden, als auch des Vorschub-Revolvers 106, auf dem sich die Formrohre 101 befinden, sowie zum Positionieren dieser Revolver in der gewünschten Drehposition.

Dabei kann die Bewegungsrichtung des Seitenstempels 104 in die Formrohr-Rinne 103 hinein auch schräg zu der Längsachse der Kontur des Formhohlraumes 101 a erfolgen, was den Vorteil hat, dass Länge und Breite des Formhohlraumes 101 a gleichzeitig verändert werden.

Verschiedene Portionier-Messer 4 sind in Figur 2b dargestellt. Das Portionier-Messer 4 ist flächig ausgebildet mit einer Fläche, die groß genug ist, den Querschnitt des Formrohr-Hohlraumes 101 a und damit das gesamte Schneidgut 3 zu durchtrennen und abzudecken, nachdem die Scheibe 2 abgeschnitten ist, was vor allem für das anschließende Querverlagem der mit der Scheibe 2 gefüllten Portionier-Platte 5 wichtig ist.

Die Schneidkante 4b kann dabei gerade, insbesondere schräg stehend zur Bewegungsrichtung des Messers, nämlich der Querrichtung 11, verlaufen, oder auch V-förmig oder anders konturiert sein. Wichtig ist jedoch, dass das Portionier-Messer 4 in seiner Verlaufsrichtung 4', also quer zu seiner Bewegungsrichtung, auf Zug gespannt ist, beispielsweise zwischen den frei endenden Schenkeln eines das Portionier-Messer 4 aufnehmenden, z.B. U-förmigen Messerbügels 24.

Durch diese Vorspannung wird das Messer trotz ungenügender Eigenstabilität im ungespannten Zustand, also bei Herstellung aus einer sehr dünnen Stahlplatte, ausreichend stabil und verdrängt beim Schneiden dennoch wenig Volumen.

Figur 2a zeigt im Querschnitt die Ausbildung des Formrohres 101 aus zwei Teilen, nämlich der U-förmigen Formrohr-Rinne 103 mit zueinander parallel verlaufenden inneren Flanken, und dem genau hineinpassenden Seitenstempel 104, der in Querrichtung 11 bewegbar ist und dadurch den verbleibenden Formrohr-Hohlraum 101 a variieren kann: Dies dient dazu, um den Ausgangs-Querschnitt des Hohlraumes 101 a bereits vor dem Verpressen der Querschnittskontur des Ausgangs-Schneidgutes 3 anzupassen. Zu diesem Zweck kann der Seitenstempel 104 vollständig aus der Formrohr-Rinne 103 heraus verfahren werden, und dadurch das einzulegende Schneidgut 3 in die Formrohr-Rinne 103 erleichtert werden.

Da das Ausgangs-Schneidgut 3, egal ob Fleisch-Strang oder Fisch-Körper, in der Regel keinen runden, erst recht keinen eckigen, sondern eher einen ovalen Querschnitt besitzt, ist der Innenquerschnitt der Formrohr-Rinne 103 analog gestaltet, also die Formrohr-Rinne 103 mit einem am Boden z.B. halbkreisförmigen und/oder gerundeten Querschnitt versehen, und die Stirnfläche des Seitenstempels 104 konkav analog ausgebildet, so dass die beiden zusammen die Kontur eines gerundeten Rechtecks oder eines Langloches haben.

Dabei sind in Figur 2c auf einem Vierfach-Revolver je zwei gleiche Formrohre 101, 101' angeordnet, von denen somit - z.B. bei Benutzung der einen Größe 101 - das eine zum Portionieren benutzt werden kann, während das andere gleichzeitig gereinigt und/oder mit neuem Schneidgut 3 befüllt werden kann.

Figur 2d zeigt dagegen nur einen Zweifach-Revolver, der zwei gleichgroße Formrohre 101 aufweist.

Da dieser veränderbare Querschnitt durch entsprechende Pressstempel 102 a, b... verschließbar sein muss, kann der Seitenstempel 104 vorzugsweise definierte Querpositionen 105 a, b... innerhalb der Formrohr-Rinne 103 anfahren, für die analoge geformte Pressstempel 102 a, b... zur Verfügung stehen oder der Pressstempel ist in seiner Fläche stufenlos verstellbar.

Nach Einlegen des Ausgangs-Schneidgutes 3 wird der Seitenstempel 104 also eine solche Querposition z.B. 105a, anfahren, in der das Ausgangs-Schneidgut 3 bereits in Querrichtung soweit verformt und vorgepresst wird, dass es den verbleibenden Innenquerschnitt weitestgehend oder vollständig ausfüllt.

Anschließend wird mit dem passenden Pressstempel z.B. 102a das Schneidgut 3 in Vorschubrichtung 10 gegen die Vorpressplatte 22 geschoben und auch in Längsrichtung soweit verpresst, dass dann keine Hohlräume zwischen Schneidgut 3 und Innenkontur des Formrohr-Hohlraumes 101 a mehr verbleiben.

Statt des zweiteiligen, variierbaren Formrohres 101 aus Formrohr-Rinne 103 und Seitenstempel 104 sind auch einteilige Formrohre 101 a, b mit unterschiedlich großem Innenquerschnitt verwendbar.

In Figur 2c und 2d sind derartige Formrohre 101, 101' auf einem Vorschubrevolver 106 angeordnet, dessen Rotationsachse 110 parallel und abseits des Vorschubweges 10' liegt, so dass das gewünschte Formrohr 101, 101' mit dem dazu passenden und bereits darin geführten Pressstempel 102 a, b... in den Vorschubweg 10' eingedreht werden kann.

Analoges gilt auf der Seite des Portioniermoduls 1 für unterschiedlich große Portionier-Kammern 7 a, b in entsprechenden Portionier-Platten 5 a, b, die wiederum auf einem Portionier-Revolver 6 analog zum Vorschubrevolver 106, ggf. aber mit zueinander versetzten Rotationsachsen, wie in Figur 1 a gezeigt, angeordnet sind.

Pressstempel-Antrieb 108 und Gegenstempel-Antrieb 103 sind dabei vorzugsweise nur einfach, nämlich fest angeordnet auf den Vorschubweg 10', vorhanden.

Sofern ein Schneidrohr 25 vorhanden ist, muss auch dieses zusammen mit dem Formrohr 101 a, b gewechselt oder mit der Portionier-Platte 5 zusammen auf einem Revolver angeordnet sein.

Vor allem auf Seiten des Portioniermoduls 1 kann die Ausbildung in Revolver-Bauweise wie folgt genutzt werden:

Figur 1b und 1 c zeigen in der Aufsicht von oben gemäß Figur 1a einen solchen Portionier-Revolver 6 und Formrohr-Revolver 106. Auf dem Portionier-Revolver 6 können sich in diesem Fall zwei, denkbar sind auch drei oder mehr, verschiedene, allerdings in ihrer Kontur und Größe gleich große Portionier-Platten 5 mit entsprechenden, ebenfalls gleich großen und gleich konturierten Portionier-Kammer 7a,b.. befinden.

Dies kann dazu benutzt werden, um nach Abtrennen einer Scheibe 2 in der Schneidposition S des Revolvers den Portionier-Revolver 6 weiterzudrehen und die nächste Kammer, z.B. 7b auf Schneidposition zu bringen und sofort nach dem Zurückziehen des Messers 4 wieder durch Vorwärtsschieben des Schneidgutes 3 zu befüllen.

Die soeben gefüllte Portionier-Kammer 7a wird dabei zusammen mit der darin noch befindlichen abgetrennten Scheibe 2 weitergedreht, z.B. in die unmittelbar anschließende Ausstoßposition A, und erst dort die Scheibe 2 aus der Portionier-Kammer 7a bzw. 7b ausgestoßen und auf z.B. einer Transportvorrichtung 50 abgelegt.

Die ggf. noch verbleibenden beiden Drehpositionen des Portionier-Revolvers 6 können beispielsweise zum Reinigen der Portionier-Kammer 7 dienen oder eine Drehposition des Vorschub-Revolvers 106 auch zum Befüllen des Formhohlraumes 101a dienen, indem in dieser Stellung eine andere Transportvorrichtung 50' das nächste Schneidgut 3 herantransportiert, gegebenenfalls unter automatischer Verwiegung mittels einer in diesen Transportvorrichtung 50' integrierten Direkt-Waage 107.

Natürlich kann auch auf Seiten der Portionier-Kammer 7 der Querschnitt der Kammer verändert werden z.B. durch zweiteilige Ausbildung der Portionier-Platte 5 mittels Rinne 103 und Seitenstempel, wie dies analog bei einem mehrteiligen Formrohr 101 bereits beschrieben wurde, mit der Folge dass auch dann der Seitenstempel z.B. definierte Querpositionen anfahren kann, für welche entsprechende Gegenstempel 12 zur Verfügung stehen müssen.

Dadurch ist es möglich, trotz Anordnung mehrer gleich großer Portionier-Kammern 7a, b... auf einen Portionier-Revolver 6 zeitsparend das Schneiden und Auswerfen auf verschiedenen Drehpositionen und damit zeitgleich durchzuführen, und dennoch den Vorteil der Verstellung der Größen der Portionier-Kammern 7 auf dem gesamten Portionier-Revolver 6 zu behalten.

In analoger Weise kann auf der Seite des Vorschubrevolvers 106 eine solche Verteilung der Funktionen auf mehrere Drehpositionen dazu dienen, bereits während Vorschiebens und Portionierens eines Schneidgutes 3 auf dem Vorschubweg 10' in einer anderen Drehlage das nächste Formrohr 101 wieder mit Schneidgut 3 zu befüllen, gegebenenfalls bereits in Querrichtung 11 mittels des Seitenstempels 104 zu verpressen, das Formrohr zu reinigen, mittels UV-Licht zu desinfizieren und ähnliches.

Dabei zeigt Figur 3 in einer Teilschnittdarstellung durch das Portioniermodul 1 und dessen Portionier-Revolver 6, wie der Ausstoßvorgang, der bereits prinzipiell dadurch erleichtert wird, dass durch die Anordnung der Portionier-Platten 5 oberhalb der Formrohre 101 die Portionier-Kammern 7 nach unten offen sind und somit das Ausstoßen der Scheiben 2 bereits durch deren Schwerkraft gefördert wird.

Figur 3 zeigt in diesem Fall die Aufnahme nicht nur einer abgetrennten Scheibe 2 in der Portionier-Kammer 7, sondern die durch den längsbeweglichen Gegenstempel 12 geschaffene Möglichkeit, mehrere Scheiben 2, selbst unterschiedlicher Soll-Dicke D und auch Ist-Dicke, hintereinander abzutrennen, und gemeinsam zunächst in der noch in Schneidposition S befindlichen Portionier-Kammer 7a aufzunehmen und zu belassen, bis die gewünschte Scheibenanzahl, die etwa eine Portion oder Teilportion darstellen kann, erreicht ist, und erst danach diese Kammer 5 von der Schneidposition S in die Ausstoßposition A gemäß der linken Bildhälfte der Figur 3 zu verbringen, was Zeit im Arbeitsablauf spart. Die Ausstoßposition A kann sich dabei diametral der Schneidposition S gegenüber befinden, wie in Figur 3 dargestellt, oder auch um einen beliebigen Zwischenwinkel.

In Figur 3 in der rechten Hälfte ist die Situation beim Abtrennen einer zweiten Scheibe 2 dargestellt, während sich eine erste abtrennte Scheibe 2 bereits in der Portionier-Kammer 7 auf Schneidposition S befindet, und sich der Gegenstempel 12 somit auf einer Axialposition entsprechend zwei Mal der Scheibendicke D befindet.

In der linken Bildhälfte befinden sich die beiden nunmehr abgetrennten Scheiben 2 schon außerhalb der Portionier-Kammer 7 noch am Gegenstempel 12 haftend, und werden aus dieser ausgestoßen werden auf die in dieser Ausstoßposition A darunter befindliche Transportvorrichtung 50, in die als Direktwaage eine Portionierwaage 14 eingebaut ist, die die darauffallende Portion, in diesem Fall bestehend aus zwei Scheiben 2, unmittelbar verwiegt, und das Wiegeergebnis an die in den Figuren 1 angedeutete Steuerung 20 für alle beweglichen Komponenten der Gesamtmaschine weitergibt, um die Einstellung vor allem der Position des Gegenstempels 12 für die nachfolgenden Schneidvorgänge anzupassen.

Wie in Figur 3 ersichtlich, ist auf der Rückseite des Gegenstempels 12, also zwischen dem festen Boden der Portionier-Platte 5, welches auch der Portionier-Revolver 6 direkt sein kann, und der Rückseite des Gegenstempels 12 ein als Druckraum 16 verwendbarer, abschließbarer Innenraum vorhanden.

Der Innenraum 16 ist durch verschließbare Ventile 18a, b mit Leitungen zum Entlüften und/oder Druckluft und/oder Unterdruck beaufschlagbar, und kann durch Verschließen aller Ventile somit auch druckdicht abgeschlossen werden.

Somit kann für das Ausstoßen der Druckraum 16 mit Überdruck, also Druckluft, beaufschlagt werden, und dadurch der Gegenstempel 12 entgegen der Vorschubrichtung 10 nach unten bewegt werden, vorzugsweise bis die Pressfläche des Gegenstempels 12 mit der Öffnung, also der Unterseite, der Portionier-Platte 5 fluchtet, oder kurz zuvor, was mittels eines vorzugsweise formschlüssigen Endanschlages realisiert wird.

Der Pressstempel 102 steht dabei - zumindest so lange die entsprechende Portionier-Platte 5 sich in der Schneidposition S befindet - unter einem entsprechenden Druck, der durch einen Drucksensor 15, entweder zwischen dem Gegenstempel 12 und dem ihn beaufschlagenden Gegenstempelantrieb 13 angeordnet ist oder auch unmittelbar in der Pressfläche des Gegenstempels 12, wie in Figur 1 dargestellt, oder durch Messung der Stromaufnahme im Antrieb 108 ermittelt wird, oder er ist in der entsprechenden Längsposition mechanisch fest verriegelt.

In Figur 3 kann in der Ausstoßposition A der Gegenstempel 12 von einem Antrieb 13', vorzugsweise einem Antrieb analog dem Antrieb an der Schneidposition S, in Längsrichtung 10 verlagerbar sein. Vorzugsweise soll hierauf jedoch verzichtet werden.

Wie beschrieben kann der Gegenstempel 12 nach unten verfahren werden, und dadurch die Scheiben 2 mechanisch aus der Portionier-Kammer 7 herausstoßen, was vorzugsweise endet, wenn die Pressfläche des Stempels 12 die Öffnung der Portionier-Kammer 7 erreicht hat.

Diese Druckluftbeaufschlagung hat den weiteren Vorteil, dass sie auch zum Ablösen der ersten, am Gegenstempel 12 haftenden, Scheibe 2 benutzt werden kann:

Zu diesem Zweck ist - wie in Fig. 3 ersichtlich - der Gegenstempel 12 zweiteilig ausgebildet mit einem zusätzlichen, demgegenüber in Vorschubrichtung 10 verschiebbaren Anschlagteil 19. Das Anschlagteil 19 weist einen nach vorne gerichteten Anschlag 19a auf, mit dem die Bewegung an der vorderen Endposition gegenüber einem fest mit der Portionier-Platte 5 verbundenen Bauteil erreicht wird.

Die mit einem eigenen Stempel auf der Rückseite ausgestattet Stempelplatte 12' ist in dem hohlen Stempel des Anschlagteiles 19 gelagert und das Anschlagteil 19 mittels einer Feder 30 in die zurückgeschobene Position gegenüber dem festen Boden der Platte 5 vorgespannt.

Die Pressplatte 12' ist von sich nach hinten erweiternden Luftöffnungen 8a durchdrungen, in die die nach vorn weisende Fortsätze des Anschlagteiles 19 hineinpassen, welche die Luftöffnungen 8a verschließen können.

Beim Auswerfen wird der Gegenstempel 12 am Ende der Auswerfposition, also vorzugsweise vor Fluchtung der Pressplatte 12' vor dem vorderen Ende der Portionier-Kammer 7a, durch den Endanschlag 19a schlagartig gestoppt, um ein Ablösen der Scheiben 2a, b durch deren kinetische Energie zu unterstützen. Spätestens in diesem Zustand drückt die Feder 30 entgegen dieser Abwärtsbewegung des Gegenstempels 12 gegen eine entsprechende Schulter des Anschlagteiles 19 nach oben und verhindert dadurch, dass die Fortsätze am unteren Ende des Anschlagteiles 19 die Luftöffnungen 8a verschließen.

Die Druckluft, mit der der Druckraum 16 beaufschlagt ist, strömt damit durch die Luftöffnungen 8a auf die Vorderseite der Pressplatte 12' und damit zwischen die Pressplatte 12' und die dort haftende erste Scheibe 2, und löst diese ab. Eine unterstützende Wirkung kann erreicht werden, wenn weitere Luftöffnungen zwischen dem Außenumfang der Pressplatte 12' und dem Innenumfang der Portionier-Kammer 7 vorhanden sind, beispielsweise in Form eines umlaufenden Ringspaltes.

Nach Abstoßen der Scheiben 2 kann die entsprechende Pressplatte 5 wieder zum Portionieren benutzt werden, und wird zum entsprechenden Zeitpunkt wieder auf Schneidposition S gebracht. Dort drückt dann zum Aufbringen einer entsprechenden Gegenkraft der Gegenstempel-Antrieb 13 von oben, also entgegen der Vorschubrichtung, auf die hinteren Stirnflächen sowohl des Anschlagteiles 19 als auch des Gegenstempels 12, bis deren hinteren Stirnflächen fluchten, wodurch eine Relativposition dieser beiden Teile zueinander erreicht ist, in der die Fortsätze am vorderen, unteren Ende des Anschlagteiles 19 die die Stempelplatte 12' des Gegenstempels 12 durchdringenden Luftöffnungen erschließen.

Die Figuren 4 zeigen die einzelnen Bewegungszustände am Beispiel einer Portionier-Kammer 7, bis sich die beiden abgetrennten Scheiben 2a,b hintereinander liegend in der Portionier-Kammer 7 befinden, und zwar zusätzlich nicht in Scheibenform, sondern die Scheiben unterteilt in einzelne Würfel bzw. Quader.

Figur 1 zeigt die grundsätzliche Situation am Übergang zwischen Formrohr 101, Schneidrohr 25 und Portionier-Platte 5, wie in Figur 1 auf dem Vorschubweg 10' ersichtlich. Dabei befindet sich die Vorpressplatte 22 noch in der den Formhohlraum 101 a verschließenden Position, das Schneidgut 3 ist jedoch in Längsrichtung und Querrichtung so weit vorverpresst, dass im Formhohlraum 101 a keine Hohlräume mehr vorhanden sind, die nicht mit Schneidgut 3 gefüllt wären.

Nach Entfernen der Vorpressplatte 22 wird mittels des Pressstempels 102 das Schneidgut 3 vorwärts geschoben nach oben, bis es den mit seiner Pressfläche die Öffnung der Portionier-Kammer 7 verschließenden Gegenstempel 12 berührt, wie in Figur 4a dargestellt, wobei das Schneidgut 3 bereits in Streifen geschnitten ist durch das Durchlaufen der beiden Messergatter 23a, b. Anschließend wird gemäß Figur 4b das Schneidgut 3 zusammen mit dem Gegenstempel 12 in die Portionier-Kammer 7 hineinbewegt, insbesondere zusammen aufgrund synchroner Bewegung des Pressstempels 102.

Dies wird fortgesetzt, bis der Gegenstempel 12 und damit das Schneidgut 3 die Solltiefe, in der Regel entsprechend der Soll-Dicke D der herzustellenden Scheibe 2, erreicht ist (Figur 4c).

Nachdem in dieser Position der Gegenstempel 12 gestoppt, vorzugsweise auch mechanisch fixiert, ist, wird das Portionier-Messer 4 in Querrichtung in den Formhohlraum eingefahren, bis es das Schneidgut 3 in Querrichtung 11 vollständig durchtrennt hat und eine erste Scheibe 2, ggf. aufgeteilt z. B. in Quader, vom Strang abgetrennt ist.

Anschließend wird das Portionier-Messer 4 aus dem Innenquerschnitt zurückgezogen, Schneidgut 3 einschließlich der abtrennten Scheibe 2 und zusammen mit dem Gegenstempel 12, an dem es unter Vorspannung anliegt, weiter in Vorschubrichtung 10 bewegt, vorzugsweise wiederum zusammen mit dem synchron bewegten Pressstempel 102, bis der Gegenstempel 12 die nächste definierte Axialposition, vorzugsweise entsprechend einer Tiefe von zwei Mal der Soll-Dicke D der Scheiben 2 in der Portionier-Kammer 7, erreicht hat.

In dieser Stellung erfolgt wiederum das Anhalten und vorzugsweise Fixieren des Gegenstempels 12 in dieser Längsposition, und erneut das Einfahren des Portionier-Messers 4 (Figur 4d) von außen in den Innenquerschnitt bis wiederum eine nächste Scheibe 2b vollständig abtrennt ist.

Auf diese Art und Weise kann die entsprechende Anzahl von Scheiben hintereinander hergestellt werden, ohne ein Auswerfen aus der Portionier-Kammer 7a, welches wie zuvor anhand der Figur 3 beschrieben, und somit vom Zeitbedarf her nur ein Mal pro Portion und nicht jedes Mal pro Scheibe, durchgeführt wird.

Die Figuren 5 und 7 zeigen im Längsschnitt, also geschnitten entlang der Vorschubrichtung 10, eine zweite Bauform der Vorrichtung, wobei in Fig. 5 die Darstellung des Vorschubmoduls 100 mit der entsprechenden Darstellung in Fig. 1a übereinstimmt bis auf das Fehlen des Revolver-Hebels 106a, da sich in diesem Fall die beiden Formrohre 101 nicht auf einem Vorschubrevolver, sondern auf einem Vorschub-Querschlitten 106' befinden, mit dessen Hilfe - wie besser anhand der Fig. 7 zu erkennen - die beiden parallel zueinander liegenden Formrohre 101, 101' quer zur Vorschubrichtung 10 von der Schneidposition S, in der sich die Messer befinden, in eine danebenliegende Ausstoßposition A, die doppelt auf einander gegenüberliegenden Seiten zur Schneidposition S vorhanden ist, und wieder zurück bewegt werden können.

Zusätzlich unterscheidet sich Fig. 5 von Fig. 1 dadurch, dass auf der gegenüberliegenden Seite des Portioniermessers 4 die im Wesentlichen gleiche Einheit spiegelbildlich zu einer Ebene parallel zur Ebene des Portioniermessers 4 nochmals vorhanden ist, diesmal jedoch mit der Funktion als Portionierrohre 5', 5", die - wie die Formrohre 101 und 101' - vorzugsweise gemeinsam in einem Grundkörper angeordnet sind, ebenfalls quer verschiebbar als Querschlitten zum Verbringen zwischen der Schneidposition S und der Auswerfposition A angeordnet sind.

Dementsprechend ist die axiale Länge der Formhohlräume 101a, 101a' genauso groß wie diejenige der Portionierkammer 7, 7', so dass das Ausgangsschneidgut 3 vollständig aufgeschnitten in Scheiben oder Würfeln in der Portionierkammer 7 oberhalb des Portioniermessers 4 aufgenommen werden kann, also das Schneidgut 3 vollständig in Scheiben oder Würfel aufgeschnitten in der Portionierkammer 7 Platz findet, ohne diese vorher zu leeren, wie prinzipiell bereits anhand der Fig. 3 erwähnt.

Der Hauptvorteil einer solchen Bauform der Maschine liegt darin, dass diejenigen Vorrichtungsteile der Lösung gemäß Fig. 1, die für ein schnelles und präzises Leeren der Portionierkammer 7 nach jedem einzelnen Scheiben-Schnitt notwendig sind, sowie das nachfolgende ebenso präzise und schnelle Abtransportieren zu einer nachgeschalteten automatischen Verpackungseinheit, die genau so schnell arbeiten muss, nicht benötigt wird.

Dadurch verringert sich der Bauaufwand und Wartungsaufwand gegenüber der Maschine der Fig. 1 erheblich, und bietet dem Betreiber dennoch einen halbautomatischen Betrieb, denn der Schneidvorgang selbst läuft automatisch ab, jedoch das Befüllen und Entleeren des Schneidgutes muss nicht unbedingt automatisiert werden, vor allem, wenn nicht nur eine Paarung von Formrohr 101 und Portionierrohr 5' vorhanden ist, sondern zwei solcher Paare nebeneinander, wie anhand der Figuren 5 und 7 dargestellt, was folgenden vorteilhaften Verfahrensablauf ermöglicht:

Nach dem Einlegen des Schneidgutes in den Formhohlraum 101 a, der sich in Schneidposition S befindet, wird dieses zu Schneidgut 3 vorverpresst mittels des Pressstempels 102 sowie ggf. mittels eines Querstempels 104. Anschließend wird gemäß Fig. 7 das Schneidgut 3 mit Hilfe des Pressstempels 102 schrittweise in Richtung Portioniermesser 4 vorwärtsgeschoben, unter gleichzeitiger Anlage und Synchronbewegung des Gegenstempels 12 an der vorderen Stirnfläche des Schneidgutes 3, und dabei Scheibe für Scheibe das Schneidgut 3 mittels des Portioniermessers in Scheiben geschnitten, oder - wenn ein Messergatter 23 vorhanden ist - in würfelförmige Stücke, bis sich das aufgeschnittene Schneidgut 3 vollständig in der Portionierkammer 7 befindet.

In der Zwischenzeit kann der Bediener ein neues Ausgangs-Schneidgut 3' in den anderen Formhohlraum 101 a', der sich der Auswerfposition befindet, nachlegen.

Nach Ende des beschriebenen Schneidvorganges wird der Querschlitten 106' mit den Formrohren 101, 101' so verlagert, dass das neue Schneidgut sich in Schneidposition befindet, und ebenso der Schneidrohr-Querschlitten 106" so in Querrichtung bewegt, dass sich die gefüllte Portionierkammer 7 - in diesem Fall nach rechts - in die Auswurfposition bewegt, und dort z. B. mittels eines Axialschiebers 109 später komplett aus dieser Portionierkammer 7 herausgeschoben wird, um sie für den erneuten Einsatz vorzubereiten.

Inzwischen jedoch befindet sich die andere Portionierkammer 7' bereits an der Schneidposition S, und der nächste Schneidvorgang läuft währenddessen bereits ab.

Da das Nachlegen eines neuen Ausgangsschneidgutes 3' und das Entnehmen des aufgeschnittenen Schneidgutes aus der Portionierkammer 7 - vor allem, wenn es ebenfalls automatisch oder teilautomatisch geschieht - weniger Zeit benötigt als das Aufschneiden eines ganzen Schneidgutes 3, steht dem Bediener ein Zeitfenster zur Verfügung, innerhalb dessen er diese Arbeiten ausführen kann, so dass ein Bediener mehrere solcher Maschinen gleichzeitig bedienen kann.

Wie Fig. 7 zeigt, verbilligt sich die Maschine auch dadurch, dass Presstempel 102 und/oder Gegenstempel 12 sowie die entsprechenden Antriebe 108, 13 nur einmal, nämlich auf Schnittposition S, vorhanden sind.

Eine weitere Besonderheit ist die Ausbildung des Gegenstempels 12:

Da neben dem Portioniermesser 4 in einem kurzen Schneidrohr 25 bzw. einer Schneidplatte 25 sich kreuzende Messer 23a, 23b ein Messergatter 23 bilden zum Würfelschneiden, welches allerdings komplett durch seitliches Herausfahren der Schneidplatte und Ersetzen durch ein Füll-Rohr deaktiviert werden kann, weist der Gegenstempel 12 in seiner freien Stirnfläche eingebrachte, sich kreuzende Schlitze auf, die je nach Richtung unterschiedliche Tiefe aufweisen, und zur Aufnahme der Messer 23a,b des Messergatters 23 dienen.

Dadurch kann unter Einsparung einer Vorpressplatte, wie sie in beispielsweise Fig. 3 erläutert wurde, der Gegenstempel 12 von Anfang an, auch bereits bei der Vorverpressung, in direktem Kontakt mit der Vorderfläche des Schneidgutes 3 stehen, indem er unter Aufnahme der Messer 23a,b in seinen passenden Schlitzen bis auf die Axialposition der Vorderkante der vordersten Messer 23 vorgefahren werden kann.

Die Formrohre 101, 101' sowie die Portionierrohre 5', 5" können als über den Umfang einstückig durchgehende Rohre ausgebildet sein oder wie bereits erläutert aus zwei Teilen, nämlich einer Rinne und einem von der offenen Seite der Rinne aus einfahrbaren Querstempel z. B. 104, wie anhand der Figuren 6 als Querschnitt an einer beliebigen Längsposition des Formrohres 101 dargestellt, da auch der Querstempel 104 mit seinem Antrieb vorzugsweise nur an der Schneidposition S beim Formrohr vorhanden ist, und analog ein derartiger Gegenstempel auch nur an der Schneidposition S einmal am Portioniermodul 1.

Fig. 6 zeigt des Weiteren einen anderen Formrohrhohlraum 101a als anhand der Figuren 2 erläutert:

Der Querschnitt des Formhohlraumes ist parallelogrammförmig, und der die eine Seite des Parallelogramms bildende Querstempel 104 ist in Richtung der beiden anderen Seiten des Parallelogramms zwischen dessen freie Schenkel hinein verschiebbar.

Diese Querschnittsform des Hohlraumes ermöglicht - bei Anordnung eines Messergatters - die Anordnung der Richtungen der Messer 23a bzw. 23b jeweils parallel zu den Außenflächen des Parallelogramm-Querschnittes, so dass zwar keine Würfel, sondern kleine Parallelogramme, geschnitten werden, die allerdings alle in etwa das gleiche Volumen aufweisen.

Diese Querschnittsform ermöglicht aber gleichzeitig die Anpassung eines z. B. Schweine-Lachses im Wege der Vorverpressung ohne zu große Deformationen, so dass in dieser Querschnittsform ohne Wechseln des Formrohres sowohl Scheibenschneiden als auch das Schneiden würfelförmiger Körper ermöglicht wird.

### BEZUGSZEICHENLISTE

- 1: Portioniermodul
- 2: Scheibe
- 3: Schneidgut
- 4: Portionier-Messer
- 4': Verlaufsrichtung
- 5: Portionier-Platte
- 5': Portionier-Rohr
- 6: Portionier-Revolver
- 6': Revolver-Achse
- 6a: Revolver-Antrieb
- 7: Portionier-Kammer
- 8: Luftöffnung
- 9: Eingabeeinheit
- 10: Vorschubrichtung
- 10': Vorschubweg
- 11: Querrichtung
- 12: Gegenstempel
- 13, 13': Gegenstempel-Antrieb
- 14: Portionier-Waage
- 15: Drucksensor
- 16: Druckraum
- 17: Kolbenstange
- 18 a, b, c: Ventil
- 19: Auswerf-Stift
- 20: Steuerung
- 21: Strömungskanal
- 22: Vorpressplatte
- 23 a, b: Messergatter
- 24: Messerbügel
- 25: Schneidrohr
- 25 a: Schneidrohr-Hohlraum
- 30: Feder
- 50, 50': Transportvorrichtung
- 100: Vorschubmodul
- 101: Formrohr
- 101 a: Formrohr-Hohlraum
- 102: Pressstempel
- 103: Formrohr-Rinne
- 103a: Öffnung
- 104, 104': Seitenstempel
- 105 a, b: Querposition
- 106: Vorschub-Revolver
- 106': Vorschub-Querschlitten
- 106": Schneidrohr-Querschlitten
- 106a: Revolver-Antrieb
- 107: Direkt-Waage
- 108: Pressstempel-Antrieb
- 109: Axialschieber
- 110: Rotationsachse

- D: Dicke
- A: Auswurf-Position
- S: Schneid-Position

## Patentansprüche

1. Vorrichtung zum Abschneiden von gewichtsgenauen Scheiben (2) oder Scheiben-Portionen von einem nur bedingt formhaltigen Schneidgut (3), insbesondere Fleisch oder Fisch, mit
- einem Portioniermodul (1) zum Schneiden und Ablegen der Scheiben (2), das ein Portionier-Messer (4) und wenigstens zwei Portionierkammern (7a, 7b) umfasst, und
- einem Vorschubmodul (100) zum Vorformen und Zuführen des Schneidgutes (3) zum Portioniermodul (1) in Vorschubrichtung (10),
**wobei**
- das Vorschubmodul (100) ein in Vorschubrichtung (10) sich erstreckendes Formrohr (101), dessen hinteres offenes Ende durch einen in Vorschubrichtung (10) im Formrohr (101) beweglichen Pressstempel (102) verschlossen ist, zum Vorformen und Verschieben des Schneidgutes (3) aufweist, und
- der Boden der Portionierkammern (7a, 7b) von wenigstens einem in und entgegen der Vorschubrichtung (10) verlagerbaren Gegenstempel (12a, 12b) gebildet wird,
**dadurch gekennzeichnet, dass**
in der Pressfläche des Gegenstempels (12a, 12b) wenigstens ein Drucksensor (15) angeordnet ist oder der Druck durch Kraftmessung an einem Gegenstempel-Antrieb (13), der mit einer Steuerung (20) für den Gegenstempel (12a, 12b) in Verbindung steht, messbar ist, zur Konstanthaltung des auf die Scheibe (2) wirkenden Druckes auch während des Eindringens des Portionier-Messers (4).

2. Vorrichtung nach Anspruch 1,
**dadurch gekennzeichnet, dass**
- das Formrohr (101) zweiteilig ausgebildet ist mit einer seitlich offenen Formrohr-Rinne (103) und quer in dessen Öffnung (103a) einschiebbaren Seitenstempel (104),
- das Vorschubmodul (100) mehrere mit verschiedenen oder einen mit variabler Querschnittsfläche in Vorschubrichtung (10) verfahrbare, Pressstempel (102a,b) entsprechend den Querpositionen (105a,b..) umfasst.

3. Vorrichtung nach Anspruch 2,
**dadurch gekennzeichnet, dass**
der Seitenstempel (104) nur definierte Querpositionen (105a,b..) relativ zur Formrohr-Rinne (103) anfahren kann.

4. Vorrichtung nach einem der vorhergehenden Ansprüche,
**dadurch gekennzeichnet, dass**
bei mehreren Portionier-Kammern (7a,b) in einer Portionier-Platte (5) die Gegenstempel (12a,b) der einzelnen Portionier-Kammern (7a,b) nur in der Aufnahmeposition, also entlang des Vorschubweges (10'), von einem Gegenstempel-Antrieb (13) beaufschlagbar sind.

5. Vorrichtung nach einem der vorhergehenden Ansprüche,
**dadurch gekennzeichnet, dass**
die Portionierkammer (7a) dem Formrohr-Hohlraum (101a) hinsichtlich der axialen Länge entspricht und zur Aufnahme des gesamten Ausgangs-Schneidgutes (3) in einem Portionier-Rohr (5) ausgebildet ist und insbesondere hinsichtlich Formrohr (101) sowie Pressstempel (102) identisch mit diesem aufgebaut ist.

6. Vorrichtung nach einem der vorhergehenden Ansprüche,
**dadurch gekennzeichnet, dass**
die Vorrichtung zwei Paarungen aus einem Vorschubmodul (100) einschließlich des Formrohres (101) sowie eines Portioniermodules (1) mit einem Portionierrohr (5') aufweist, die sich abwechselnd von einer Schneidposition (S) zum Schneiden des Schneidgutes, auf der sich der Pressstempel und der Gegenstempelantrieb befinden, in eine Ausstoßposition (A) außerhalb der Schneidposition (S) verbringen, insbesondere quer verschieben, lassen.

7. Vorrichtung nach Anspruch 6
**dadurch gekennzeichnet, dass**
in der Ausstoßposition (A) ein Axialschieber (109) vorhanden ist, der aus dem Portionierrohr (5), insbesondere nach Entfernen des Seitenstempels aus dessen Portionier-Rinne, das aufgeschnittene Schneidgut (3) in axialer Richtung herausbewegt.

8. Vorrichtung nach einem der vorhergehenden Ansprüche 6 oder 7 **dadurch gekennzeichnet, dass**
für die wenigstens zwei Paare von Vorschubmodul (100) und Portioniermodul (1) nur ein gemeinsames Paar von Seitenstempeln (104, 104'), vorhanden ist, welches der Schneidposition (S) zugeordnet ist.

9. Vorrichtung nach einem der vorhergehenden Ansprüche,
**dadurch gekennzeichnet, dass**
der Gegenstempelantrieb (13) elektrisch, pneumatisch mechanisch (z.B. mittels Gewindespindel) und/oder mit Federvorspannung in Vorschubrichtung (10) arbeitet.

10. Vorrichtung nach einem der vorhergehenden Ansprüche,
**dadurch gekennzeichnet, dass**
der Gegenstempel (12a,b) sowohl um Bruchteile der Soll-Dicke (D) einer Scheibe (2), verlagerbar ist als auch um ein Mehrfaches der Dicke (D) einer Scheibe (2).

11. Vorrichtung nach einem der vorhergehenden Ansprüche,
**dadurch gekennzeichnet, dass**
der Gegenstempel (12a,b) synchron bzw. gegen-synchron zusammen mit dem Presstempel (102) und/oder synchron mit der Bewegung des Portionier-Messers (4) bewegbar ist.

12. Verfahren zum Abschneiden von gewichtsgenauen Scheiben (2) oder Scheiben-Portionen von einem nur bedingt formhaltigen Schneidgut (3), insbesondere Fisch oder Fleisch, bei dem
- das Schneidgut (3) vor seinem Abtrennen mit seinem vorderen stirnseitigen Ende in eine sacklochförmige Portionier-Kammer (7a) mit definierter Tiefe eingepresst wird, bis es diese vollständig ausfüllt,
- mittels eines in Vorschubrichtung (10) feststehenden Portionier-Messers (4) eine Scheibe (2) unmittelbar hinter dem vorderen, offenen Ende eines Formrohres (101) vom Schneidgut (3) abgetrennt wird, und
- die Scheibe (2) in der Portionierkammer (7a), deren Boden als ein in Vorschubrichtung (10) beweglicher Gegenstempel (12) ausgebildet ist, abgelegt und von dem Schneidgut (3) abtransportiert wird,
wobei
- bei oder unmittelbar vor dem Abschneiden der Scheibe (2) der Druck in oder nahe dem abzutrennenden Teil des Schneidgutes (3) überwacht und geregelt wird, wozu die Beaufschlagungskraft des Gegenstempels (12) in Längsrichtung durch einen Gegenstempel-Antrieb (13) gemessen wird oder dessen Presskraft gegen das Schneidgut (3) direkt gemessen wird.

13. Verfahren nach Anspruch 12,
**dadurch gekennzeichnet, dass**
nach dem Abtrennen der Scheibe (2) und vor dem Wegbewegen der Scheibe (2), der Druck vom Schneidgut (3) genommen wird durch Zurückfahren des axial beweglichen Pressstempels (102).

14. Verfahren nach einem der vorhergehenden Ansprüche 12 oder 13, **dadurch gekennzeichnet, dass**
die Portionier-Kammer (7a, b) beim Einschieben des Schneidgutes entlüftet oder mit Unterdruck beaufschlagt wird, um die vollständige Füllung der Portionier-Kammer (7) zu erleichtern.

15. Verfahren nach einem der vorhergehenden Ansprüche 12 bis 14, **dadurch gekennzeichnet, dass**
beim Einschieben des Schneidgutes in die Portionier-Kammer (7a) der Gegenstempel (12) weiter zurückgezogen wird als es der gewünschten Dicke der späteren Scheibe (2) entspricht und erst bei oder nach dem Vorwärtsschieben des Schneidgutes (3) mittels eines Pressstempels (102) vom hinteren Ende her, was um eine definierte Strecke geschieht, der Gegenstempel (12) in der Gegenrichtung gegen das Schneidgut (3) bis zur Soll-Dicke (D) verfahren wird, insbesondere mit definierter Kraft.

16. Verfahren nach einem der vorhergehenden Ansprüche 12 bis 15, **dadurch gekennzeichnet, dass**
mehrere Scheiben (2 a, b, c...) nacheinander abgeschnitten werden unter Verbleib der bereits abgeschnittenen Scheiben (2 a, b...) in der Portionier-Kammer (7a) unter stufenweisem Rückwärtsbewegen des Gegenstempels (12) und Auswurf und insbesondere Abtransport der Scheiben-Portion, insbesondere des gesamten aufgeschnittenen Ausgangs-Schneidgutes (3) erst nach Erreichen der gewünschten Scheibenanzahl.

17. Verfahren nach einem der vorhergehenden Ansprüche 12 bis 16, **dadurch gekennzeichnet, dass**
das Nachlegen neuen Schneidgutes (3) in ein zweites Formrohr (101) abseits der Schneidposition (S) für das Schneiden des Schneidgutes, insbesondere während des Aufschneidens eines anderen Schneidgutes (3'), geschieht, und ebenso das Entnehmen des bereits aufgeschnittenen Schneidgutes in einem zweiten Portionier-Rohr abseits der Schneidposition (S).

18. Verfahren einem der vorhergehenden Ansprüche 12 bis 17,
**dadurch gekennzeichnet, dass**
die gewichtsgenaue Erzielung einer Soll-Portion bestehend aus mehreren Scheiben erreicht wird durch Herstellung und automatische Gewichtsbestimmung von mehreren, insbesondere zwei, Teil-Portionen, die insbesondere jeweils mehrere Scheiben (2 a, b...) umfassen, und Nachregelung des Sollgewichts für die letzte, insbesondere zweite, Teilportion in Abhängigkeit von der Differenz zwischen Ist- und Soll-Gewicht der bisherigen Teilportionen.

19. Verfahren nach einem der vorhergehenden Ansprüche 12 bis 18, **dadurch gekennzeichnet, dass**
der Gegenstempel (12) in Abhängigkeit von der Bewegung des Pressstempels (102), insbesondere synchron oder gegensynchron mit diesem, beim Einbringen des Schneidgutes (3) in die Portionier-Kammer (7a) verfahren wird.

## Claims

1. A device for cutting off weight precise slices (2) or sliced portions from a semi form stable cutting material (3), in particular meat or fish comprising:
- a portioning module (1) for cutting and placing slices (2) which includes a portioning blade (4) and at least two portioning chambers (7a, b) and
- a feed module (100) for performing and feeding cutting material (3) to the portioning module (1) in feed direction (10), wherein
- the feed module (100) includes a shaped tube (101) extending in feed direction (10) whose rear open end is closed by a press plunger (102) that is moveable in feed direction (10) in the shaped tube (101) for pre-forming and moving the cutting material (3), and
- wherein a base of the portioning chambers (7a, b) is formed by at least one
opposite plunger (12a, b) that is moveable in and against feed direction (10), **characterized in that**
at least one pressure sensor (15) is arranged in the press surface of the opposite plunger (12a, b) or the pressure is measureable through force measuring at an opposite plunger drive (13) which is connected with a control (20) for the opposite plunger (12a, b) for keeping the pressure that impacts the slice (2) also constant while the portioning blade (4) penetrates.

2. The device according to claim 1,
**characterized in that**
- the form tube (101) is configured in two components with a laterally open form tube groove (103) and a side stamp (104) that is insertable transversally into its opening (103a),
- the feed module (100) includes plural press stamps (102a, b) with different cross sectional surfaces or one press stamp with a variable cross sectional surface that are moveable in feed direction (10) according to the transversal positions (105 a, b...).

3. The device according to claim 2,
**characterized in that**
the side plunger (104) can only approach defined transversal positions (105 a, b) relative to the form tube groove (103).

4. The device according to one of the preceding claims, wherein in case of plural portioning chambers (7a,b) in a portioning plate 95) the opposite plungers (12a,b) of the particular portioning chambers (7a, b) are only loadable in the receiving position thus along the movement path (10') by an opposite plunger drive (13).

5. The device according to one of the preceding claims,
**characterized in that**
the portioning chamber (7a) corresponds to the form tube cavity (101 a) with respect to axial length and is configured for receiving the entire output cutting material (3) in a portioning tube (5) and is configured identical to the form tube cavity (101 a) in particular with respect to the form tube (101) and the press plunger (102)

6. The device according to one of the preceding claims,
**characterized in that**
the device includes two pairs including a feed module (100) including the form tube (101) and a portioning module (101) with a portioning tube (5') which can be moved in an alternating manner in particular moved in a transversal manner from a cutting position (S) for cutting the cutting material where the press plunger and the opposite plunger drive are located into an ejection position A outside of the cutting position S.

7. The device according to claim 6,
wherein a axial slide (109) is provided in the ejection position A, wherein the axial slide moves the cut up cutting material (3) in axial direction out of the portioning tube, in particular after removing the lateral plunger from its portioning groove.

8. The device according to one of the preceding claims 6 or 7, **characterized in that**
only one common pair of side plungers (104, 104') is provided for the at least two pairs of feed module (100) and portioning module (1), wherein the one common pair of side plungers (104, 104') is associated with the cutting position (S).

9. The device according to one of the preceding claims,
**characterized in that**
the opposite plunger drive (13) operates electrically, pneumatically, mechanically for example through a threaded spindle and/or with spring preload in feed direction (10).

10. The device according to one of the preceding claims,
**characterized in that**
the opposite plunger (12a, b) is moveable by fractions of the target thickness (D) of a slice (2) and also by a multiple of the thickness (D) of a slice (2).

11. The device according to one of the preceding claims,
**characterized in that**
the opposite plunger (12a, b) is moveable synchronously or asynchronously with the press plunger (102) and/or synchronously with the movement of the portioning blade.

12. A method for cutting off weight precise slices (2) or slice portions from a semi form stable cutting material (3), in particular fish or meat
- wherein the cutting material (3) is pressed with its forward face into a dead hole shaped portioning chamber (7a) with a defined depth until it completely fills the dead hole shaped portioning chamber before the cutting material is cut off,
- wherein a slice (2) is cut off from the cutting material (3) directly behind the forward open end of a form tube (101) through a portioning blade (4) that is stationary in feed direction (10) and,
- wherein the slice (2) is stored in the portioning chamber (7a) whose base is configured as an opposite plunger (12) that is moveable in feed direction (10) and wherein the slice is moved away from the cutting material (3),
- wherein a pressure in the portion of the cutting material (3) that is to be cut off or the pressure close to the portion that is to be cut off is monitored and controlled directly before cutting the slice (2) off, wherein a loading force of the opposite plunger (12) in longitudinal direction is measured through an opposite plunger drive (13) or its pressing force against the cutting material (3) is directly measured.

13. The method according to claim 12,
**characterized in that**
the pressure is taken off from the cutting material by moving the axially moveable press plunger (102) back after cutting off the slice (2) and before moving the slice (2) away.

14. The method according to one of the preceding claims 12 or 13, **characterized in that**
the portioning chamber (7a, b) is bleed during insertion of the cutting material or loaded with vacuum in order to facilitate complete filling of the portioning chamber (7).

15. The method according to one of the preceding claims 12 or 14, **characterized in that**
the opposite plunger (12) is pulled further back during insertion of the cutting material into the portioning chamber (7a) than the corresponding to the desired thickness of the subsequent slice (2) and the opposite plunger (12) is moved in opposite direction against the cutting material (3) up to the target thickness (D) in particular with a defined force only during or after moving the cutting material (3) forward through a press plunger (102) from the rear end which is performed by a defined distance.

16. The method according to one of the preceding claims 12 through 15, **characterized in that**
plural slices (2a, b c...) are cut off in sequence wherein the already cut off slices (2a, b...) remain in the portioning chamber (7a) under stepped backward movement of the opposite plunger (12) and ejection and in particular extraction of the slice portions, in particular of the entire cut up initial cutting material (3) only after reaching a desired number of slices.

17. The method according to one of the preceding claims 12 - 16, **characterized in that**
replenishing new cutting material (3) into a second form tube (101) is performed remote from the cutting position S for cutting the cutting material, in particular while cutting up another cutting material (3') as well as removing the already cut up cutting material in a second portioning tube remote form the cutting position (S).

18. The method according to one of the preceding claims 12 - 17, **characterized in that**
weight precise production of a target portion including plural slices is achieved by production and automated weight determination of plural, in particular two partial portions which respectively each include plural slices (2a, b...) and controlling the target weight for the last, in particular the second partial portion as a function of a difference between actual weight and target weight of the prior partial portions.

19. The method according to one of the preceding claims 12 - 18, **characterized in that**
the opposite plunger (12) is moved as a function of the movement of the press plunger (102) in particular synchronously or asynchronously therewith during introduction of the cutting material (3) into the portioning chamber (7).

## Revendications

1. Dispositif pour la découpe de tranches pesées précisément (2) ou des portions tranchées d'au moins un produit à découper (3) de forme stable que sous certaines conditions, en particulier la viande ou le poisson, avec
- un module de portionnement (1) pour la découpe et la dépose des tranches (2), qui comprend un couteau de portionnement(4) et au moins deux compartiments de portionnement (7a, 7b) et
- un module d'avance (100) pour la formation préalable et l'amenée du produit à couper (3) au module de portionnement (1) dans la direction d'avance (10),
- le dispositif d'avance (100) présentant un tube de formation (101) s'étendant dans la direction d'avance (10), dont l'extrémité ouverte arrière est fermée par un tampon de pressage mobile (102) mobiles dans la direction d'avance (10) dans le tube de formation (101), pour la formation préalable et le déplacement du produit de coupe (3), et
- le fond des compartiments de portionnement (7a, 7b) étant constitué par au moins un contre tampon (12a, 12b) mobile dans la direction d'avance (10) et dans la direction inverse,
**caractérisé en ce que**
la surface de pression du contre-tampon (12a, 12b) présente au moins un capteur de pression (15) ou la pression est mesurable par mesure de la force appliquée sur un entraînement (13) du contre-tampon qui est relié à une commande (20) pour le contre-tampon (12a, 12b), en vue du maintien constant de la pression agissant sur la tranche (2) même pendant la pénétration du couteau de portionnement (4).

2. Dispositif selon la revendication 1,
**caractérisé en ce que**
- le tuyau (101) est réalisé en deux parties avec un canal de tuyau de formation (103) ouvert latéralement et des tampons latéraux (104) insérables transversalement dans son ouverture (1 03a),
- le module d'avance (100) comprend un ou plusieurs tampons de pressage (102a, b) mobiles dans le sens d'avance (10) avec différentes ou une surface de section transversale variable, en fonction des positions transversales (1 05a, b).

3. Dispositif selon la revendication 2,
**caractérisé en ce que**
le tampon latéral (104) ne peut approcher que des positions transversales définies (105a, b) par rapport au canal de tuyau de formation (103).

4. Dispositif selon l'une des revendications précédentes,
**caractérisé en ce qu'**
en présence de plusieurs compartiments de portionnement (7a, b), les contre-tampons (12a, b) de chacun des compartiments de portionnement (7a, b) ne peuvent subir l'impact d'un entraînement de contre-tampon (13) dans une plaque de portionnement (5) que dans la position d'accueil, donc le long du parcours d'avance (10').

5. Dispositif selon l'une des revendications précédentes,
**caractérisé en ce qu'**
le compartiment de portionnement (7a) correspond à l'espace creux (101 a) du tuyau de formation par rapport à la longueur axiale et est réalisé dans un tuyau de portionnement (5) pour recevoir l'ensemble du produit final découpé (3) et est construit de manière identique à celui-ci en particulier par rapport au tuyau de formation (101) ainsi qu'au tampon de pressage (102).

6. Dispositif selon l'une des revendications précédentes,
**caractérisé en ce que**
le dispositif présente deux paires composées d'un module d'avance (100) avec le tuyau de formation (101) ainsi qu'un module de portionnement (1) avec un tuyau de portionnement (5'), qui sont amenés en alternance d'une position de coupe (S) pour découper le produit à découper, à laquelle se trouvent le tampon de presse et l'entrainement du contre-tampon, à une position d'éjection (A) à l'extérieur de la position de coupe (S), et ce en particulier transversalement.

7. Dispositif selon la revendication 6,
**caractérisé en ce q u'**
il est prévu dans la position d'éjection (A) un curseur axial (109) qui fait sortir dans la direction axiale le produit découpé (3), en particulier après le retrait du tampon latéral, hors du canal de portionnement de ce dernier.

8. Dispositif selon l'une des revendications précédentes,
**caractérisé en ce qu'il**
est prévu pour au moins les deux paires de module d'avance (100) et de module de portionnement (1), seulement une paire commune de tampons latéraux (104, 104'), laquelle est associée à la position de coupe (S).

9. Dispositif selon l'une des revendications précédentes,
**caractérisé en ce que**
l'entrainement (13) du contre-tampon fonctionne électriquement, pneumatiquement, mécaniquement (par exemple au moyen d'une broche filetée) et/ou par précontrainte dans la direction d'avance (10).

10. Dispositif selon l'une des revendications précédentes,
**caractérisé en ce q u'**
Dispositif selon l'une des revendications précédentes,
**caractérisé en ce que**
le contre-tampon (12a, b) est mobile aussi bien de fractions de l'épaisseur de consigne (D) d'une tranche (2) ainsi que d'un multiple de l'épaisseur (D) d'une tranche (2).

11. Dispositif selon l'une des revendications précédentes,
**caractérisé en ce que**
le contre-tampon (12a, b) est mobile en synchrone respectivement en synchronisation opposée ensemble avec le tampon de pressage (102) et /ou en synchrone avec le déplacement du couteau de positionnement (4).

12. Procédé pour la pour la découpe de tranches pesées (2) ou des portions tranchées d'au moins un produit à découper (3) de forme stable que sous certaines conditions, en particulier la viande ou le poisson,
- le produit de coupe (3) est compressé avant son sectionnement par son extrémité avant frontale dans un compartiment de positionnement en forme de trou borgne (7a) d'une profondeur définie jusqu'au remplissage complet,
- au moyen d'un couteau de positionnement (4) fixe dans la direction d'avance (10), une tranche (2) est sectionnée du produit à découper (3) juste derrière l'extrémité avant ouverte d'un tuyau de formation (101), et
- la tranche (2) est réalisée dans le compartiment de positionnement (7a) dont le fond est réalisé come un contre-tampon (12) mobile dans le sens d'avance (10), déposée et transportée loin du produit de coupe (3),
- lors ou juste avant la découpe de la tranche (2), la pression est surveillée et réglée dans ou proche de la partie à séparer du produit à couper (3), la force d'impact du contre-tampon (12) étant mesurée dans la direction longitudinale par un entraînement (13) du contre-tampon et sa force de pression contre le produit à couper (3) est mesurée directement.

13. Procédé selon la revendication 12,
**caractérisé en ce qu'**
après la séparation d'une couche (2) et avant le déplacement de la tranche (2), la pression est retirée du produit à couper (3) par retrait du tampon de pression (102) mobile axialement.

14. Procédé selon l'une des revendications précédentes 12 ou 13, **caractérisé en ce que**
le compartiment de portionnement (7a, b) est purgé lors de l'introduction du produit à couper ou subit l'impact d'une dépression pour faciliter le remplissage complet du compartiment de positionnement (7).

15. Procédé selon l'une des revendications précédentes 12 ou à 14, **caractérisé en ce que**
lors de l'insertion du produit à couper dans le compartiment de portionnement (7a), le contre-tampon (12) est retiré plus loin que ce qui correspond à l'épaisseur souhaitée de la tranche ultérieure (2) et pendant ou après la poussée vers l'avant du produit à couper (3) au moyen d'un tampon de pressage (102) depuis l'extrémité arrière, ce qui se passe sur un trajet défini, le contre-tampon (12) est déplacé dans la direction opposée en direction du produit de coupe (3) jusqu'à l'épaisseur de consigne (D) en particulier avec une force définie.

16. Procédé selon l'une des revendications précédentes 12 à 15, **caractérisé en ce que**
plusieurs tranches (2a, b, c...) sont découpées les unes après les autres, les tranches déjà coupées (2, a, b,...) restant dans le compartiment de portionnement (7a) par déplacement progressif vers l'arrière du contre-tampon (12) et éjection et en particulier enlèvement de la portion de tranche, en particulier de l'ensemble du produit final coupé (3) qu'une fois le nombre de tranche souhaité atteint.

17. Procédé selon l'une des revendications précédentes 12 à 16, **caractérisé en ce que**
l'apport ultérieur d'un nouveau produit à couper (3) dans un second tuyau de formation (101) à l'écart de la position de coupe (S) pour la coupe du produit à couper, s'effectue en particulier pendant la découpe d'un autre produit à couper (3) et de même le retrait du produit déjà coupé dans un second tuyau de portionnement à l'écart de la position de coupe (S).

18. Procédé selon l'une des revendications précédentes 12 à 17, **caractérisé en ce que**
le poids pesé avec précision d'une portion de consigne se composant de plusieurs tranches est atteint par réalisation et détermination automatique de poids de plusieurs, en particulier de deux portions partielles qui comprennent en particulier respectivement plusieurs tranches (2a, b,...) et par ajustement du poids de consigne pour la dernière en particulier la seconde portion partielle en fonction de la différence entre le poids réel et le poids de consigne des portions partielles antérieures.

19. Procédé selon l'une des revendications précédentes 12 à 18, **caractérisé en ce que**
le contre-tampon (12) est déplacé en fonction du déplacement du tampon de pressage (102) en particulier de manière synchrone ou en synchrone inversé avec ce dernier, lors de l'introduction du produit de coupe (3) dans le compartiment de portionnement (7a).
